# EUROPÄISCHE PATENTSCHRIFT

(11) **EP 0 530 235 B1**
(45) Veröffentlichungstag und Bekanntmachung des Hinweises auf die Patenterteilung: **09.03.1994**
(21) Anmeldenummer: 91909201.5
(22) Anmeldetag: 15.05.1991
(51) Int. Cl.: F02D 11/10, F02D 41/22

(54) **EINRICHTUNG ZUM VERSTELLEN DER DROSSELKLAPPE EINER BRENNKRAFTMASCHINE**
DEVICE FOR ADJUSTING THE THROTTLE VALVE OF INTERNAL COMBUSTION ENGINES
DISPOSITIF D'AJUSTEMENT DE LA SOUPAPE D'ETRANGLEMENT DE MOTEURS A COMBUSTION INTERNE

(30) Priorität: 23.05.1990 EP 90109818
(43) Veröffentlichungstag der Anmeldung: 10.03.1993
(73) Patentinhaber: SIEMENS AKTIENGESELLSCHAFT, 80333 München (DE); Bayerische Motoren Werke Aktiengesellschaft, 80788 München (DE)
(72) Erfinder: BINNEWIES, Ludwig, Dipl.-Phys., D-8417 Lappersdorf (DE); FRINZEL, Udo, Dipl.-Ing. (FH), D-8679 Oberkotzau (DE); KUHN, Joachim, Dipl.-Ing., D-8000 München 60 (DE)
(74) Vertreter: Fuchs, Franz-Josef, Dr.-Ing.
(86) Internationale Anmeldenummer: EP9100906
(87) Internationale Veröffentlichungsnummer: WO9118195

(56) Entgegenhaltungen:
- EP-A- 0 106 011
- EP-A- 0 213 349
- EP-A- 0 269 118
- DE-A- 3 812 760
- US-A- 4 640 248
- US-A- 4 819 597

## Beschreibung

Die Erfindung betrifft eine Einrichtung zum Verstellen der Drosselklappe gemäß Oberbegriff von Anspruch 1.

Bei einer solchen Einrichtung (US-A-4819597) wird die Drosselklappe von einem elektromotorischen Stellglied verstellt, das von einem Steuergerät angesteuert wird. Das Steuergerät erhält dazu einen Sollwert für die Einstellung der Drosselklappe von einem Sollwertgeber, der ein Fahrpedal und zwei damit verbundene Stellungsgeber aufweist. Diese beiden Stellungsgeber sind üblicherweise Potentiometer, die einen gemeinsamen Schleifer haben, der zwei getrennte Widerstandsbahnen abgreift.

Die Betriebssicherheit der Einrichtung ist damit wesentlich erhöht, da die beiden Potentiometer gegeneinander geprüft werden können. Ein Defekt eines der beiden Potentiometer kann aus der Abweichung der abgegebenen Signale erkannt werden.

Ein weiteres Sicherheitsproblem bei einer solchen Einrichtung ist das mögliche Blockieren des Sollwertgebers. Dieses Blockieren kann über die beiden Potentiometer nicht erkannt werden. Außerdem gibt es bei Blockade keine Möglichkeit mehr, die Drosselkappenstellung über das Fahrpedal zu verändern. Tritt die Blockade während eines Überholvorgangs auf, so kann der Fahrer nicht mehr Gas geben oder nimmt er den Fuß vom Fahrpedal, so kehrt die Drosselklappe nicht in die Leerlaufstellung zurück.

Die Aufgabe der Erindung besteht daher darin, eine Einrichtung gemäß dem Oberbegriff von Anspruch 1 so weiter zu bilden, daß auch bei einer Blockade des Fahrpedals der Wunsch des Fahrers nach Vollast oder Leerlauf sicher erkannt und eingestellt wird.

Die erfindungsgemäße Lösung ist im Anspruch 1 gekennzeichnet. Vorteilhafte Weiterbildungen der Erfindung finden sich in den Unteransprüchen.

Gemäß der Erfindung ist an dem Sollwertgeber ein Leerlaufschalter und ein Vollastschalter vorgesehen. Der Leerlaufschalter spricht bei Berührung des Fahrpedals an, also sofort wenn der Fahrer seinen Fuß auf das Fahrpedal setzt, noch bevor sich der ausgegebene Sollwert ändert. Der Vollastschalter spricht bei einem erhöhten Druck auf das Fahrpedal an. Die Höhe dieses Drucks ist so gewählt, daß er auf jeden Fall größer ist als der Druck, der nötig ist um das Fahrpedal in einer bestimmten Stellung zu halten oder in eine andere Stellung zu bewegen. Der Vollastschalter spricht also nur an, wenn der Fahrer gegen den Vollastanschlag oder gegen ein blockiertes Fahrpedal drückt.

Beim Blockieren des Sollwertgebers sind zwei Fälle zu unterscheiden. Will der Fahrer das Fahrzeug weiter beschleunigen - z. B. während eines Überholvorgangs - so drückt er mit erhöhtem Druck auf das Fahrpedal. Damit haben der Leerlauf und der Vollastschalter angesprochen und das Steuergerät steuert die Drosselklappe in die Vollaststellung. Nimnmt der Fahrer dagegen seinen Fuß vom Fahrpedal, will er also Leerlauf, so sind der Leerlauf- und der Vollastschalter beide nicht betätigt. In diesem Fall steuert das Steuergerät die Drosselklappe in die Leerlaufstellung.

Dem Wunsch des Fahrers nach Vollast oder Leerlauf wird also Rechnung getragen, obwohl der Sollwertgeber blockiert ist und damit die Sollwertsignale von den Potentiometern immer gleichbleiben. Eine erhöhte Sicherheit - z. B. für den kritischen Fall der Vollast - ist durch die Verwendung von zwei Schaltern gegeben. Vollast und Leerlauf werden nur eingestellt, wenn entweder beide Schalter angesprochen haben oder beide Schalter nicht angesprochen haben.

Gemäß einer Weiterbildung der Erfindung wird die Drosselklappe nur dann in die Vollast- bzw. Leerlaufstellung gesteuert, wenn das sogenannte Ein-Fehler-Kriterium erfüllt ist. Tritt eine Blockade des Fahrpedals auf, so ist bereits ein Fehler vorhanden. Bei jedem weiteren Fehler im System vervielfacht sich die Zahl der Kombinationen von möglichen Fehlern. Daher wird die Vollast bzw. der Leerlauf nur dann eingestellt, wenn die beiden Potentiometer die gleiche Stellung des Fahrpedals anzeigen, da sonst ein weiterer Fehler bei einem der Potentiometer vorliegt.

Zusätzlich kann noch geprüft werden, ob die Stellungssignale der Potentiometer sich innerhalb eines bestimmten Zeitintervalls geändert haben. Bei einer solchen Änderung liegt dann nämlich keine Blockade mehr vor, so daß insbesondere keine Vollast mehr eingestellt werden darf.

Eine nochmalige Erhöhung der Sicherheit kann dadurch erreicht werden, wenn in das System ein oder mehrere Bremsschalter eingebunden sind, die bei Betätigung des Bremspedals ansprechen. Wenn der Fahrer die Bremse betätigt, kann davon ausgegangen werden, daß er auf keinen Fall Vollast wünscht, sondern Leerlauf. Daher wird in diesem Fall unabhängig von der Stellung der anderen Schalter, die Drosselklappe in die Leerlaufstellung gesteuert.

Eine weitere Verbesserung wird erzielt, wenn der Vollastschalter zusätzlich einen Drucksensor aufweist, dessen Ausgangssignal dem auf das Fahrpedal ausgeübten Druck proportional ist. Durch Vergleich dieser Ausgangssignale läßt sich eine zwei aus drei Redundanz bezüglich der beiden Drosselklappenpotentiometer erzielen.

Werden die Ausgangssignale aus der gegenüber einen Schwellwertschalter geführt, der auf den Druckgrenzwert des Vollastschalters eingestellt ist, so kann die Funktion des Vollwertschalters überprüft werden.

Im normalen Fahrbetrieb des Fahrzeugs können alle oben beschriebenen Schalter und Stellungsgeber gegeneinander auf Plausibilität geprüft werden. Tritt dabei eine nicht plausible Kombination auf, so gilt dasjenige Teil als defekt, dessen Stellung bzw. Schaltzustand denjenigen der anderen Teile widerspricht. In diesem Fall kann ein Notbetrieb auf der Basis der verbliebenen intakten Teile aufrechterhaltenbleiben.

Die Erfindung wird anhand der Figuren näher erläutert. Dabei zeigen:
- Figur 1: ein Blockschaltbild einer Einrichtung zur Verstellung der Drosselklappe einer Brennkraftmaschine,
- Figuren 2, 3: einen Sollwertgeber in zwei Ansichten und
- Figur 4: ein Flußdiagramm zur Veranschaulichung der Funktionsweise bei einer Blockade des Sollwertgebers.

In Figur 1 ist mit 1 ein Sollwertgeber bezeichnet. Dieser Sollwertgeber 1 enthält im wesentlichen ein Fahrpedal 10 sowie ein Potentiometer 13, das die Stellung des Fahrpedals 10 als Sollwert an ein Steuergerät 2 ausgibt. Das Steuergerät 2 ist ein Mikrocomputer, der aus dem Sollwertsignal ein entsprechendes Stellsignal für ein Stellglied 3 berechnet und ausgibt. Das Stellglied 3 ist ein Elektromotor, der mit einer Drosselklappe 4 direkt verbunden ist und diese entsprechend dem Stellsignal verstellt.

Die Figuren 2 und 3 zeigen den Sollwertgeber 1 in zwei Ansichten. Das Potentiometer 13 ist ein Drehpotentiometer, das über einen Hebel 15 verstellt wird. Im Innern des zylindrischen Gehäuses des Potentiometers 13 befinden sich zwei unabhängig voneinander ringförmig verlaufende Widerstandsbahnen. Ein gemeinsamer Schleifer, der drehfest mit dem Hebelarm 15 verbunden ist, greift die beiden Widerstandsbahnen über jeweils einen Kontakt ab. Die beiden Kontakte sind elektrisch voneinander isoliert, so daß mit den beiden getrennten Widerstandsbahnen die Wirkung von zwei Potentiometern erreicht wird.

Die beiden Widerstandsbahnen sind gegensinnig angeschlossen, das heißt, diejenige Stellung des Schleifers, die bei dem einen Potentiometer den größten Widerstandswert bedeutet, bedeutet bei dem anderen Potentiometer den kleinsten Widerstandswert. Dadurch ist eine einfache Überwachungsmöglichkeit gegeben, da die Summe der beiden Widerstandswerte immer dem Maximalwert eines Potentiometers entsprechen muß.

Der Hebelarm 15 wird in der in Figur 3 eingezeichneten Drehrichtung über das Fahrpedal 10 durch den Fuß des Fahrers bewegt. Die jeweilige Stellung wird dabei über das Potentiometer 13 erfaßt und über Zuleitungen 14 als elektrisches Signal an das Steuergerät 2 geleitet.

An dem Hebelarm 15 ist ein Leerlaufschalter 11 und ein Vollastschalter 12 vorgesehen. Die beiden Schalter befinden sich zwischen dem Fahrpedal 10 und dem Hebelarm 15. Sie sind beide als Taster ausgeführt und unterscheiden sich nur durch die erforderliche Betätigungskraft.

Der Leerlaufschalter 11 ist dabei so ausgelegt, daß er beim Betätigen des Fahrpedals 10 bereits anspricht, bevor sich der Hebelarm 15 bewegt. Ein Ansprechen des Leerlaufschalters 11 bedeutet also, daß der Fahrer den Fuß auf das Fahrpedal 10 gesetzt hat, aber den Hebelarm 15 noch nicht aus der Leerlaufstellung herausbewegt hat.

Der Vollastschalter 12 ist dagegen so ausgelegt, daß er erst anspricht, wenn nach Erreichen des Vollastanschlags mit weiter erhöhter Kraft auf das Fahrpedal 10 gedrückt wird. Der Vollastschalter 12 spricht damit auch an, wenn der Hebelarm 15 in irgendeiner Stellung blockiert und der Fahrer mit erhöhter Kraft auf das Fahrpedal 10 drückt.

Die Figur 3 zeigt einen Teil der im Steuergerät 2 abgelegten Bearbeitungsroutine, die im Fall des Blockierens des Sollwertgebers wirksam wird.

In einem ersten Fall sei angenommen, daß der Sollwertgeber 1 während eines Überholvorgangs plötzlich blockiert. Der Fahrer drückt weiter auf das Fahrpedal 10, da er noch mehr Motorleistung benötigt, um den Überholvorgang sicher abschließen zu können.

In einem Schritt S0 wird bei jeder Berechnungsroutine für ein neues Stellsignal zur Einstellung der Drosselklappe 4 geprüft, ob der Leerlaufschalter 11 und der Vollastschalter 12 beide angesprochen haben. Da dies im obengenannten ersten Fall zutrifft, folgt der Schritt S1 mit der Prüfung, ob über die beiden Widerstandsbahnen des Potentiometers 13 die gleiche Stellung des Hebelarms 15 ermittelt wird. Ist dies nicht der Fall wird auf ein Notlaufprogramm verzweigt, das nur noch einen Betrieb der Brennkraftmaschine mit eingeschränktem Leistungsumfang zuläßt. Diese Leistungsbeschränkung ist notwendig, da in diesem Fall eines der beiden Potentiometer defekt ist und damit ein nicht mehr definierbarer Fehlerzustand vorliegt.

Stimmen die beiden Potentiometer überein, so folgt der Schritt S2, bei dem das Ansprechen zweier am Bremspedal angebrachter Schalter überprüft wird. Der eine der beiden Schalter ist der übliche Bremslichtschalter. Der zweite Schalter wird wie der Bremslichtschalter ebenfalls mit dem Bremspedal betätigt und dient nur zur Erhöhung der Sicherheit. Ein Ansprechen der Schalter bedeutet also, daß der Fahrer bremst. In diesem Fall wird davon ausgegangen, daß nicht Vollast, sondern Leerlauf gewünscht ist und im Schritt 55 die Drosselklappe in die Leerlaufstellung verstellt.

Ist die Bremse dagegen nicht betätigt, so wird beim Schritt S3 die Drosselklappe 4 in die Vollaststellung V erstellt. Es sei darauf hingewiesen, daß die Schritte S0 bis S3 identisch ablaufen, gleich ob im normalen, fehlerfreien Fahrbetrieb Vollgas gegeben wird oder ob bei blockiertem Sollwertgeber 1 durch weiteren Druck auf das Fahrpedal 10 Vollast gewünscht wird. Die Schritte S1 und S2 dienen dabei der Überprüfung, ob ein sichersicherheitskritischer Zustand vorliegt, der ein Vollastgeber nicht zuläßt.

In einem zweiten Fall sei angenommen, daß der Sollwertgeber 1 beim Gaswegnehmen blockiert und der Fahrer seinen Fuß vom Fahrpedal 10 nimmt.

In diesem Fall wird beim Schritt S0 erkannt, daß der Leerlaufschalter 11 und der Vollastschalter 12 beide nicht angesprochen haben.

Beim Schritt S4 wird dann wieder geprüft, ob die beiden Potentiometer übereinstimmen. Im negativen Fall folgt dann wieder das Notlaufprogramm und im positiven Fall wird beim Schritt S5 die Drosselklappe 4 in die Leerlaufstellung verstellt. Auch in diesem Fall läuft die Routine identisch ab, gleich ob ein normaler, fehlerfreier Leerlauffall vorliegt, oder ob der Sollwertgeber 1 blockiert und der Fahrer durch Wegnehmen des Fußes vom Fahrpedal 10 Leerlauf wünscht.

Ein besonderer Vorteil des erfindungsgemäßen Systems ist die wechselseitige Überprüfbarkeit der einzelnen Schalter und Potentiometer. Für solche Überprüfungen seien hier nur einige Beispiele genannt:
- in jedem Teillastfall muß der Leerlaufschalter 11 angesprochen haben;
- ist der Leerlaufschalter 11 nicht betätigt, so müssen die beiden Potentiometer die Leerlaufstellung der Drosselklappe 4 anzeigen;
- bei jedem Vollastgeben muß der Vollastschalter 12 ansprechen;
- die beiden Bremsschalter dürfen nur gemeinsam ansprechen;
- die beiden Potentiometer müssen immer dieselbe Stellung anzeigen.

## Patentansprüche

1. Einrichtung zum Verstellen der Drosselklappe einer Brennkraft maschine
mit einem Sollwertgeber (1),
der ein Fahrpedal (10) und zwei damit verbundene Stellungsgeber aufweist, die jeweils ein die Stellung des Fahrpedals (10) kennzeichnendes Sollwertsignal abgeben,
mit einem Steuergerät (2), das ein Stellglied zur Verstellung der Drosselklappe (4) abhängig von den Sollwertsignalen ansteuert,
**dadurch gekennzeichnet**,
daß an dem Sollwertgeber (1)
- ein Leerlaufschalter (11) , der bei Berührung des Fahrpedals (10) anspricht noch bevor sich die Position der Stellungsgeber ändert und
- ein Vollastschalter (12) vorgesehen ist, der bei einem bestimmten auf das Fahrpedal ausgeübten Druck anspricht, wenn der Druck größer ist als der Druck, der nötig ist, um das Fahrpedal in einer bestimmten Stellung zu halten oder in eine andere Stellung zu bewegen,
daß das Steuergerät (2) die Drosselklappe (4) gemäß den Schaltstellungen des Leerlauf- und des Vollastschalters (11, 12) einstellt, und zwar in die
- Leerlaufstellung bei nicht angesprochenem Leerlauf- und Vollastschalter (11, 12),
- Vollaststellung bei angesprochenem Leerlauf- und Vollastschalter (11, 12).

2. Einrichtung nach Anspruch 1,
**dadurch gekennzeichnet,**
daß das Steuergerät (2) die Drosselklappe (4) nur dann in die Leerlauf- bzw. Vollaststellung steuert, wenn die Stellungssignale der beiden Stellungsgeber eine gleiche Stellung des Fahrpedals (10) anzeigen.

3. Einrichtung nach Anspruch 1 oder 2,
**dadurch gekennzeichnet**,
daß das Steuergerät (2) die Drosselklappe (4) nur dann in die Leerlauf- bzw. Vollaststellung steuert, wenn sich die Stellungssignale der beiden Stellungsgeber innerhalb eines bestimmten Zeitintervalls nicht geändert haben.

4. Einrichtung nach Anspruch 1,
**dadurch gekennzeichnet**,
daß mindestens ein Bremsschalter am Bremspedal vorgesehen ist, der bei Betätigung der Bremse anspricht und
daß das Steuergerät (2) bei angesprochenem Bremsschalter die Drosselklappe unabhängig von der Stellung des Leerlauf- und Vollastschalters (11, 12) in die Leerlaufstellung steuert.

5. Einrichtung nach Anspruch 1,
**dadurch gekennzeichnet**,
daß der Vollastschalter einen Drucksensor aufweist, dessen Ausgangssignal dem auf das Fahrpedal ausgeübten Druck proportional ist.

6. Einrichtung nach Anspruch 5,
**dadurch gekennzeichnet**,
daß die Ausgangssignale zu einem Schwellwertschalter geführt sind, dessen Schwellwert auf den Druckgrenzwert des Vollastschalters (12) eingestellt ist.

7. Verfahren zum Prüfen der Einrichtung nach Anspruch 4,
**dadurch gekennzeichnet**,
daß die von dem Leerlaufschalter (11), dem Vollastschalter (12), dem Bremsschalter und den beiden Stellungsgebern abgegebenen Signale im Fahrbetrieb auf Plausibilität geprüft werden.

8. Verfahren nach Anspruch 7,
**dadurch gekennzeichnet**,
daß bei einer nicht plausiblen Kombination ein Fehler desjenigen Teils angenommen wird, dessen Signalbedeutung denen mehrerer der anderen Teile widerspricht.

9. Verfahren nach Anspruch 8,
**dadurch gekennzeichnet**,
daß bei einem erkannten Fehler eines Teils der Betrieb auf der Basis der verbliebenen Teile als Notbetrieb mit beschränktem Leistungsumfang aufrecht erhalten bleibt.

## Claims

1. Device for adjusting the throttle valve of an internal combustion engine, having a set value signal generator (1) which has an accelerator pedal (10) and two position signal generators connected thereto and each of which output a set value signal which characterizes the position of the accelerator pedal (10), having a control unit (2) which drives an actuation element for the adjustment of the throttle valve (4) as a function of the set value signals, characterized in that, on the set value signal generator (1)
- a no-load switch (11) which responds when the accelerator pedal (10) is touched, even before the position of the position signal generator changes and
- a full-load switch (12) which responds when there is a specific pressure exerted on the accelerator pedal when the pressure is greater than the pressure which is necessary to keep the accelerator pedal in a specific position or to move it into another position, are provided, in that the control unit (2) sets the throttle valve (4) in accordance with the positions of the no-load switch and of the full-load switch (11, 12), specifically into the
- no-load position when the no-load switch and fullload switch (11, 12) have not responded,
- full-load position when the no-load switch and fullload switch (11, 12) have responded.

2. Device according to Claim 1, characterized in that the control unit (2) only switches the throttle valve (4) into the no-load or full-load position when the position signals of the two position signal generators indicate an identical position of the accelerator pedal (10).

3. Device according to Claim 1 or 2, characterized in that the control unit (2) only switches the throttle valve (4) into the no-load or full-load position when the position signals of the two position signal generators have not changed within a specific time interval.

4. Device according to Claim 1, characterized in that, on the brake pedal, at least one brake switch is provided which responds when the brake is actuated, and in that the control unit (2) switches the throttle valve independently of the position of the no-load and full-load switch (11, 12) into the no-load position when the brake switch has responded.

5. Device according to Claim 1, characterized in that the full-load switch has a pressure sensor whose output signal is proportional to the pressure exerted on the accelerator pedal.

6. Device according to Claim 5, characterized in that the output signals are conducted to a threshold value switch whose threshold value is set to the pressure limit value of the full-load switch (12).

7. Method for testing the device according to Claim 4, characterized in that the signals output by the no-load switch (11), the full-load switch (12), the brake switch and the two position signal generators during driving operation are tested for plausibility.

8. Method according to Claim 7, characterized in that, in the case of an implausible combination, it is assumed there is a fault in that component which has a signal whose significance contradicts that of a plurality of other components.

9. Method according to Claim 8, characterized in that, when a fault is detected in a component, the operation is maintained on the basis of the remaining components as emergency operation at restricted power.

## Revendications

1. Dispositif pour régler le papillon des gaz d'un moteur à combustion interne, comportant
un capteur de valeurs de consigne (1),
qui possède une pédale d'accélérateur (10) et deux capteurs de position reliés à cette pédale et dont chacun délivre un signal de valeur de consigne, qui caractérise la position de la pédale d'accélérateur (10),
un appareil de commande (2), qui commande un organe de réglage pour le déplacement du papillon des gaz (4) en fonction des signaux de valeurs de consigne,
caractérisé par le fait que dans le générateur de valeurs de consigne (1) il est prévu
- un interrupteur de ralenti (11) qui répond lorsqu'un contact est appliqué à la pédale d'accélérateur (10) et ce avant que la position du capteur de position ne change, et
- un interrupteur de pleine charge (12) qui, lors de l'application d'une pression à la pédale d'accélérateur, répond lorsque la pression est supérieure à la pression qui est nécessaire pour maintenir la pédale d'accélérateur dans une position déterminée ou l'amener dans une autre position,
- que l'appareil de commande (2) règle le papillon des gaz (4) en fonction des positions de commutation de l'interrupteur de ralenti et de l'interrupteur de pleine charge (11,12), et ce
- dans la position de ralenti dans le cas où l'interrupteur de ralenti et l'interrupteur de pleine charge (11,12) ne répondent pas, et
- la position de pleine charge lorsque l'interrupteur de ralenti et l'interrupteur de pleine charge (11,12) ont répondu.

2. Dispositif suivant la revendication 1, caractérisé par le fait que l'appareil de commande (2) commande le papillon des gaz (4) uniquement dans le cas de la position de ralenti ou de la position de pleine charge, lorsque les signaux de position des deux capteurs de position indiquent une même position de la pédale d'accélérateur (10).

3. Dispositif suivant la revendication 1 ou 2, caractérisé par le fait que l'appareil de commande (2) commande le papillon des gaz (4), dans la position de ralenti ou dans la position de pleine charge, uniquement lorsque les signaux de position délivrés par les deux capteurs de position n'ont pas varié pendant un intervalle de temps déterminé.

4. Dispositif suivant la revendication 1, caractérisé par le fait qu'il est prévu, sur la pédale de frein, au moins un interrupteur de freinage, qui répond lors de l'actionnement du frein, et
que l'appareil de commande (2) règle le papillon d'étranglement dans la position de ralenti, indépendamment de la position de l'interrupteur de ralenti et de l'interrupteur de pleine charge (11,12), lorsque l'interrupteur de freinage a répondu.

5. Dispositif suivant la revendication 1, caractérisé par le fait que l'interrupteur de pleine charge comporte un capteur de pression, dont le signal de sortie est proportionnel à la pression appliquée à la pédale d'accélérateur.

6. Dispositif suivant la revendication 5, caractérisé par le fait que les signaux de sortie sont envoyés à un commutateur à valeur de seuil, dont la valeur de seuil est réglée sur la valeur limite de pression de l'interrupteur de pleine charge (12).

7. Procédé pour contrôler le dispositif suivant la revendication 4, caractérisé par le fait que la vraisemblance des signaux, qui sont délivrés par l'interrupteur de ralenti (11), l'interrupteur de pleine charge (12), l'interrupteur de freinage et les deux capteurs de position, est contrôlée lors du déplacement.

8. Procédé suivant la revendication 7, caractérisé par le fait que dans le cas d'une combinaison peu vraisemblable, on suppose qu'il existe un défaut dans la partie, dont le signal a une signification qui s'oppose aux significations de plusieurs des autres parties.

9. Procédé suivant la revendication 8, caractérisé par le fait que dans le cas .d'un défaut identifié d'une partie, le fonctionnement reste maintenu sur la base des autres parties, en tant que fonctionnement de secours avec une puissance limitée.
